# EUROPÄISCHE PATENTSCHRIFT

(11) **EP 3 088 223 B1**
(45) Veröffentlichungstag und Bekanntmachung des Hinweises auf die Patenterteilung: **29.09.2021**
(21) Anmeldenummer: 16165081.7
(22) Anmeldetag: 13.04.2016
(51) Int. Cl.: B60J 5/00, E06B 7/23

(54) **FENSTER MIT EINEM AN SEINEM FENSTERRAHMEN KLAPPBAR ANGEBRACHTEN KLAPPFENSTERFLÜGEL UND KLAPPFENSTERFLÜGEL**
WINDOW WITH A FOLDABLE HINGED WINDOW PANE MOUNTED ON THE WINDOW FRAME AND HINGED WINDOW PANE
FENETRE COMPRENANT UN VANTAIL RABATTABLE DE VASISTAS MONTE PIVOTANT SUR SON CADRE ET BATTANT RABATTABLE DE VASISTAS

(30) Priorität: 30.04.2015 DE 102015208061
(43) Veröffentlichungstag der Anmeldung: 02.11.2016
(73) Patentinhaber: Siemens Mobility GmbH, 81739 München (DE)
(72) Erfinder: Schmäcke, Michael, 52222 Stolberg (DE)

(56) Entgegenhaltungen:
- CH-A- 392 033
- DE-C1- 4 439 460

## Beschreibung

Die Erfindung betrifft ein Fenster mit einem Fensterrahmen und einem an dem Fensterrahmen klappbar angebrachten Klappfensterflügel nach dem Oberbegriff von Anspruch 1.

Ein solches Fenster ist beispielsweise aus der CH 392 033 A oder auch aus der DE 44 39 460 C1 bekannt.

Derartige Fenster werden beispielsweise bei der Außenverglasung in Schienenfahrzeugen eingesetzt, um im Bedarfsfalle eine zusätzliche Belüftung der Innenräume zu bewirken. Bei der Auslegung solcher Fenster sind normative Vorgaben einzuhalten; so sind unter anderem Öffnungskräfte und Schließkräfte der Klappfensterflügel vorgegeben. Insbesondere müssen derartige Fenster im geschlossenen Zustand die Innenräume gegen äußere Einflüsse, wie Regen, Wassereindringen in Waschanlagen oder Fahrtwind, abdichten.

Konstruktiv sind solche Fenster so ausgeführt, dass ihr Klappfensterflügel an seiner an dem Fensterrahmen angelenkten Seite - meist die Unterseite - mittels einer unteren Dichtung dichtet und der Klappfensterflügel seitlich und oben in eine weitere Dichtung eingedrückt wird, die am Fensterrahmen des Fensters befestigt ist. Beim Schließen des Klappfensterflügels werden die Dichtungen zusammengedrückt und über die Andruckkraft die Dichtigkeit des Klappfensterflügels insgesamt hergestellt. Dabei kommt es an der seitlichen Dichtung des Klappfensterflügels im Übergang zu der unteren Dichtung im Bereich der Anlenkung immer wieder zu Undichtigkeiten. Diese rühren daher, dass hier eine einheitliche Dichtebene nicht vorhanden ist oder die Dichtung durch das Öffnen und Schließen des Klappfensterflügels zu stark beansprucht wird und schließlich versagt. Außerdem ist die Dichtwirkung bei den Klappfensterflügeln der bekannten Fenster durch die Komprimierung der Dichtung begrenzt, weil die Dichtung durch die Kräfte beim Schließen hervorgerufen wird. Es gibt meist auch um den Klapprahmen herum nur eine Dichtfläche beziehungsweise Dichtkante, so dass örtliche Störungen, beispielsweise durch Verschmutzungen, zu Leckagen führen können. Sieht man mehrere Dichtebenen bzw. Dichtkanten vor, so ist damit ein relativ großer Baubedarf verbunden.

Der Erfindung liegt die Aufgabe zu Grunde, ein Fenster der eingangs angegebenen Art so zu verbessern, dass es sich bei geringem Raumbedarf durch eine gute Dichtigkeit im Bereich des Klappfensterflügels auszeichnet.

Diese Aufgabe wird durch ein Fenster mit den Merkmalen des Anspruchs 1 gelöst.

Ein wesentlicher Vorteil des erfindungsgemäßen Fensters besteht darin, dass sein Klappfensterflügel im geschlossenen Zustand gut und anhaltend abgedichtet ist, weil um den ganzen Umfang des Klappfensterflügels herum die umlaufende Dichtung beim Schließen des Klappfensterflügels stumpf ohne Scherkräfte gegen die Dichtnase geführt wird. Ein weiterer Vorteil wird darin gesehen, dass der konstruktive Aufwand relativ gering ist.

Es ist vorgesehen, dass bei dem erfindungsgemäßen Fenster die umlaufende Dichtung im Bereich des äußeren Umfanges des umlaufenden Klapprahmen-Ansatzes im Querschnitt nach Art eines Kreisringabschnitts derart dick ausgebildet ist, dass beim Schließen des Klappfensterflügels die umlaufende Dichtung gegen die Innenwand des Fensterrahmens und den umlaufenden Kragen drückbar ist. Vorteilhaft ist dies insofern, weil hinsichtlich des Eindringens von Staub oder Wasser mehrere Dichtstellen gewissermaßen hintereinander geschaltet sind, wodurch die Gefahr von Leckagen stark verringert ist. Dabei ist diese vergleichsweise hohe Dichtigkeit im Bereich des Klappfensterflügels auf vergleichsweise einfache Weise bei kleinem Raumbedarf erreicht, weil mittels der einen umlaufenden Dichtung und einer entsprechenden Ausgestaltung des Klapprahmens sowie des Fensterrahmens mit kleinem Raumbedarf eine hohe Dichtigkeit erreicht ist.

In dieser Hinsicht ist es besonders vorteilhaft, wenn die umlaufende Dichtung über die Oberfläche des umlaufenden Kragens hinaus nach innen in Richtung zur Fensterscheibe bis gegen einen umlaufenden Vorsprung des Klapprahmens gezogen ist. Bei dieser Ausführungsform ist ohne zusätzlichen Bauraum und mit vergleichsweise geringem Aufwand noch eine weitere Abdichtungsstelle geschaffen.

Die umlaufende Dichtung kann bei dem erfindungsgemäßen Fenster in unterschiedlicher Weise befestigt werden; als besonders vorteilhaft wird es jedoch angesehen, wenn die umlaufende Dichtung in einer profilierten, umlaufenden, stirnseitigen Nut am Klapprahmen festgeklemmt ist, weil sich auf diese Weise die umlaufende Dichtung einfach an dem Klapprahmen des Klappfensterflügels befestigen lässt.

Die Erfindung betrifft ferner einen Klappfensterflügel mit einem eine Fensterscheibe umfassenden Klapprahmen, wie er an sich bekannt ist, und stellt sich die Aufgabe, einen solchen Klappfensterflügel so fortzuentwickeln, dass mit ihm einerseits eine hohe Dichtigkeit im eingebauten und geschlossenen Zustand erzielt werden kann und andererseits diese hohe Dichtigkeit bei geringem Raumbedarf bewirkbar ist.

Diese Aufgabe wird durch einen Klappfensterflügel mit den Merkmalen des Anspruchs 4 gelöst.

Mit einem solchen Klappfenster lassen sich sinngemäß die gleichen Vorteile erzielen, wie sie oben im Zusammenhang mit dem erfindungsgemäßen Fenster aufgeführt sind.

Bei dem Klappfensterflügel ist die umlaufende Dichtung im Bereich des äußeren Umfanges des umlaufenden Klapprahmen-Ansatz im Querschnitt nach Art eines Kreisringabschnitts derart dick ausgebildet, dass beim Schließen des Klappfensterflügels die umlaufende Dichtung gegen die Innenwand und den umlaufenden Kragen des Fensterrahmens drückbar ist. Hierbei sind also mehrere Dichtungsstellen gewissermaßen hintereinander geschaltet, und es somit eine gute Dichtung erreicht.

Bei dem erfindungsgemäßen Klappfenster ist vorteilhafterweise die umlaufende Dichtung über die Oberfläche des umlaufenden Kragens hinaus nach innen in Richtung zur Fensterscheibe bis gegen einen umlaufenden Vorsprung am Klapprahmen gezogen. Vorteilhaft ist diese Ausführungsform insofern, als beim Schließen des Klappfensters die umlaufende Dichtung zwei Dichtstellen hintereinander mit der Innenwand des Fensterrahmens einmal und mit dem umlaufenden Kragen andererseits bildet.

Die umlaufende Dichtung ist bei dem erfindungsgemäßen Klappfenster vorteilhafterweise in einer profilierten, umlaufenden stirnseitigen Nut des Klapprahmens festgeklemmt.

Zur weiteren Erläuterung der Erfindung ist in
- Figur 1: im Schnitt ein Ausschnitt aus einem Ausführungsbeispiel des erfindungsgemäßen Fensters mit einem Klappfenster, in
- Figur 2: ein Schnitt durch dasselbe Ausführungsbeispiel des erfindungsgemäßen Fensters mit Lagerstelle des Klappfensters bei geöffnetem Klappfenster und in
- Figur 3: wiederum ein Schnitt das Ausführungsbeispiel nach Figur 2 in nahezu geschlossenem Zustand des Klappfensters
dargestellt.

Die Fig. 1 zeigt einen Ausschnitt aus einem Fenster 1 mit einem Klappfensterflügel 2 im geschlossenen Zustand. Dabei ist in der Fig. 1 nur der Teil des Klappfensterflügels 2 gezeigt, der zu öffnen ist, also nicht mittels eines Gelenk gelagert ist. Das Fenster 1 weist einen Fensterrahmen 3 mit einer Innenwand 4 auf. Von der Innenwand 4 geht auf der Außenseite 5 des Fensterrahmens 3 ein umlaufender Kragen 6 aus, der an seinem Ende mit einer abgewinkelten Dichtnase 7 versehen ist.

In Fig. 1 ist ferner zu erkennen, dass der Klappfensterflügel 2 eine Fensterscheibe 8 aufweist, die von einem umlaufenden Klapprahmen 9 umschlossen ist. Der Klapprahmen 9 ist außen mit einem Klapprahmen-Ansatz 10 versehen und weist zusätzlich eine profilierte, umlaufende Nut 11 auf, in der eine umlaufende Dichtung 12 festgeklemmt ist. Die umlaufende Dichtung 12 umfasst den Klapprahmen-Ansatz 10 an seinem äußeren Umfang 13 in Form eines Kreisringabschnitts 14. Die Stärke dieses Kreisringabschnitts 14 ist dabei so gewählt, dass sich im geschlossenen Zustand des Klappfensterflügels 2 gemäß der Darstellung nach Fig. 1 ein umlaufende Dichtstelle 15 zwischen dem Kragen 6 des Fensterrahmens 3 und der umlaufenden Dichtung 12 ergibt; eine weitere Dichtstelle 16 liegt sich zwischen der umlaufenden Dichtung 12 und der Innenwand 4 des Fensterrahmens 3.

Wie die Fig. 1 ferner erkennen lässt, ist die umlaufende Dichtung 12 nicht nur um den äußeren Umfang des Klapprahmen-Ansatzes 10 des Klapprahmens 9 gelegt, sondern erstreckt sich auf der Oberfläche des Klapprahmen-Ansatzes 10 gewissermaßen nach Art einer Welle bis zu einem umlaufenden Vorsprung 17 des Klapprahmens 9 und legt sich dort unter Bildung einer weiteren Dichtstelle 19 an diesen Vorsprung 17 an, weil im geschlossenen Zustand des Klappfensterflügels 2 die Dichtungsnase 7 am umlaufenden Kragen 6 des Fensterrahmens 3 gegen die umlaufende Dichtung 12 drückt und dabei auch eine weitere Dichtungsstelle 20 zum Klapprahmen-Ansatz 10 bewirkt.

Wie die Fig. 2 zeigt, ist das Fenster 1 mit seinem Klappfensterflügel 2 hier in einem weit geöffneten Zustand dargestellt, bei dem der Klappfensterflügel 2 durch Schwenken um ein Drehgelenk 21 in Richtung des Pfeiles 22 geöffnet ist. Weitere Pfeile 23 deuten an, dass beim Schließen des Klappfensterflügels 2 keine Scherkräfte auftreten, weil die umlaufende Dichtung 12 an der Gelenkseite des Klappfensterflügels 2 nur gegen die umlaufende Dichtnase 7 beziehungsweise die Innenwand 4 des Fensterrahmens 3 gepresst wird.

Entsprechend sieht es aus, wenn - wie Fig. 3 zeigt - der Klappfensterflügel 2 geschlossen wird, weil dann auch an der gelenkfreien Seite des Klappfensterflügels 2 die umlaufende Dichtung 12 nur gegen den umlaufenden Kragen 6 beziehungsweise die Dichtnase 6 gedrückt wird (ohne Entstehung von Scherkräften) und auch die Abdichtung gegenüber der Innenwand 4 des Fensterrahmens nur dadurch bewirkt wird, dass ein Dichtungsdruck über die umlaufende Dichtung 12 auf die Stirnwand 4 aufgebracht wird.

## Patentansprüche

1. Fenster (1) mit einem Fensterrahmen (3) und einem an dem Fensterrahmen (3) klappbar angebrachten Klappfensterflügel (2) mit einem eine Fensterscheibe (7) umfassenden Klapprahmen (9), der umlaufend gegenüber dem Fensterrahmen (3) abdichtbar ist, wobei der Klapprahmen (9) an seinem Umfang einen umlaufenden Klapprahmen-Ansatz (10) mit einer umlaufenden Dichtung (12) aufweist, die auch eine Oberfläche des Klapprahmen-Ansatzes (10) bedeckt, und der Fensterrahmen (3) einen sich über seine Innenwand (4) nach innen erstreckenden, umlaufenden Kragen (6) mit abgewinkelter Dichtungsnase (7) zum Zusammenwirken mit der umlaufenden Dichtung (12) auf der Oberfläche des Klapprahmen-Ansatz (10) trägt,
**dadurch gekennzeichnet, dass**
die umlaufende Dichtung (12) im Bereich des äußeren Umfanges (13) des umlaufenden Klapprahmen-Ansatzes (10) im Querschnitt nach Art eines Kreisringabschnitts (14) derart dick ausgebildet ist, dass beim Schließen des Klappfensterflügels (2) die umlaufende Dichtung (12) gegen die Innenwand (4) des Fensterrahmens (3) und den umlaufenden Kragen (6) drückbar ist, und den Klapprahmen-Ansatz (10) an seinem äußeren Umfang (13) in Form des Kreisringabschnitts (14) umfasst.

2. Fenster nach Anspruch 1,
**dadurch gekennzeichnet, dass**
die umlaufende Dichtung (12) über die Oberfläche des umlaufenden Kragens (6) hinaus nach innen in Richtung zur Fensterscheibe (8) bis gegen einen umlaufenden Vorsprung (17) des Klapprahmens (9) gezogen ist.

3. Fenster nach einem der vorangehenden Ansprüche,
**dadurch gekennzeichnet, dass**
die umlaufende Dichtung (12) in einer profilierten, umlaufenden, stirnseitigen Nut (11) am Klapprahmen-Ansatz (10) festgeklemmt ist.

4. Klappfensterflügel (2) mit einem eine Fensterscheibe (8) umfassenden Klapprahmen (9), wobei der Klapprahmen (9) an seinem Umfang einen umlaufenden Klapprahmen-Ansatz (10) mit einer umlaufenden Dichtung (12) aufweist und die umlaufende Dichtung (12) auch eine Oberfläche des Klapprahmen-Ansatzes (10) bedeckt zum Zusammenwirken mit einem sich über eine Innenwand (4) nach innen erstreckenden, umlaufenden Kragen (6) mit abgewinkelter Dichtungsnase (7) eines Fensterrahmens (3),
**dadurch gekennzeichnet, dass**
die umlaufende Dichtung (12) im Bereich des äußeren Umfanges (13) des umlaufenden Klapprahmen-Ansatz (10) im Querschnitt nach Art eines Kreisringabschnitts (14) derart dick ausgebildet ist, dass beim Schließen des Klappfensterflügels (2) die umlaufende Dichtung (12) gegen die Innenwand (4) und den umlaufenden Kragen (6) des Fensterrahmens (3) drückbar ist, und den Klapprahmen-Ansatz (10) an seinem äußeren Umfang (13) in Form des Kreisringabschnitts (14) umfasst.

5. Klappfensterflügel nach Anspruch 4,
**dadurch gekennzeichnet, dass**
die umlaufende Dichtung (12) über die Oberfläche des umlaufenden Kragens (6) hinaus nach innen in Richtung zur Fensterscheibe (8) bis gegen einen umlaufenden Vorsprung (17) des Klapprahmens (9) gezogen ist.

6. Klappfensterflügel nach einem der Ansprüche 4 oder 5,
**dadurch gekennzeichnet, dass**
die umlaufende Dichtung (12) in einer profilierten, umlaufenden, stirnseitigen Nut (11) am Klapprahmen (9) festgeklemmt ist.

## Claims

1. Window (1) having a window frame (3) and, hingeably mounted on the window frame (3), a top-hung window sash (2) having a hinged frame (9) which encloses a window pane (7) and which can be sealed peripherally with respect to the window frame (3), wherein the hinged frame (9) has, on its perimeter, a peripheral hinged frame extension (10) with a peripheral seal (12) which also covers a surface of the hinged frame extension (10), the window frame (3) bears a peripheral collar (6) which extends inwardly over its inner wall (4) and which has an angled-off sealing nose (7) for interacting with the peripheral seal (12) on the surface of the hinged frame extension (10),
**characterized in that**
the peripheral seal (12), in the region of the outer perimeter (13) of the peripheral hinged frame extension (10) is formed in cross section in the manner of a circular ring portion (14) with such thickness that, upon closing the top-hung window sash (2), the peripheral seal (12) can be pressed against the inner wall (4) of the window frame (3) and against the peripheral collar (6), and encloses the hinged frame extension (10) at its outer perimeter (13) in the form of the circular ring portion (14).

2. Window according to Claim 1,
**characterized in that**
the peripheral seal (12) is drawn beyond the surface of the peripheral collar (6) inwardly in the direction of the window pane (8) up and against a peripheral projection (17) of the hinged frame (9).

3. Window according to either of the preceding claims,
**characterized in that**
the peripheral seal (12) is securely clamped in a profiled, peripheral, end-side groove (11) on the hinged frame extension (10) .

4. Top-hung window sash (2) having a hinged frame (9) enclosing a window pane (8), wherein the hinged frame (9) has, on its perimeter, a peripheral hinged frame extension (10) with a peripheral seal (12), and the peripheral seal (12) also covers a surface of the hinged frame extension (10) in order to interact with a peripheral collar (6) with angled-off sealing nose (7) of a window frame (3), said collar extending inwardly over an inner wall (4),
**characterized in that**
the peripheral seal (12) is formed, in the region of the outer perimeter (13) of the peripheral hinged frame extension (10), in cross section in the manner of a circular end portion (14) with such thickness that, upon closing the top-hung window sash (2), the peripheral seal (12) can be pressed against the inner wall (4) and against the peripheral collar (6) of the window frame (3), and encloses the hinged frame extension (10) at its outer perimeter (13) in the form of the circular ring portion (14).

5. Top-hung window sash according to Claim 4,
**characterized in that**
the peripheral seal (12) is drawn beyond the surface of the peripheral collar (6) inwardly in the direction of the window pane (8) up and against a peripheral projection (17) of the hinged frame (9).

6. Top-hung window sash according to either of Claims 4 and 5,
**characterized in that**
the peripheral seal (12) is securely clamped in a profiled, peripheral, end-side groove (11) on the hinged frame (9).

## Revendications

1. Fenêtre (1) comprenant un cadre (3) de fenêtre et un battant (2) de fenêtre rabattable, pouvant être monté de manière rabattable sur le cadre (3) de fenêtre et ayant un cadre (9) de battant, comprenant une vitre (7) de fenêtre et pouvant être rendue étanche tout autour par rapport au cadre (3) de fenêtre, dans laquelle le cadre (9) rabattable a sur son pourtour une saille (10) de cadre rabattable faisant le tour et ayant une étanchéité (12) faisant le tour, qui recouvre également une surface de la saillie (10) du cadre rabattable, et le cadre (3) de la fenêtre porte pour coopérer avec l'étanchéité (12) faisant le tour sur la surface de la saillie (10) du cadre rabattable, un collet (6) faisant le tour, s'étendant vers l'intérieur par sa paroi (4) intérieure et ayant un bec (7) d'étanchéité coudé,
**caractérisée en ce que**
l'étanchéité (12) faisant le tour est, dans la partie du pourtour (13) extérieur de la saillie (10) de cadre rabattable faisant le tour, constituée en section transversale à la manière d'une partie (14) d'anneau de cercle d'une épaisseur telle qu'à la fermeture du battant (2) de la fenêtre rabattable l'étanchéité (12) faisant le tour peut être pressée sur la paroi (4) intérieure du cadre (3) de la fenêtre et sur le collet (6) faisant le tour, et entoure la saillie (10) du cadre rabattable sur son pourtour (13) extérieur sous la forme de la partie (14) d'anneau de cercle.

2. Fenêtre suivant la revendication 1,
**caractérisée en ce que**
l'étanchéité (12) faisant le tour est tirée au-delà de la surface du collet (6) faisant le tour vers l'intérieur en direction de la vitre (8) de la fenêtre jusqu'à une saillie (17) faisant le tour du cadre (9) rabattable.

3. Fenêtre suivant l'une des revendications précédentes,
**caractérisée en ce que**
l'étanchéité (12) faisant le tour est serrée fixement sur la saillie (10) du cadre rabattable dans une rainure (11) profilée, faisant le tour, du côté frontal.

4. Battant (2) de fenêtre rabattable, comprenant un cadre (9) rabattable entourant une vitre (8) de fenêtre, dans lequel le cadre (9) rabattable a sur son pourtour une saillie (10) de cadre rabattable faisant le tour et ayant une étanchéité (12) faisant le tour et l'étanchéité (12) faisant le tour recouvre également une surface de la saillie (10) du cadre rabattable pour coopérer avec un collet (6) faisant le tour, s'étendant vers l'intérieur par une paroi (4) intérieure et ayant un bec (7) d'étanchéité coudé d'un cadre (3) de fenêtre,
**caractérisé en ce que**
l'étanchéité (12) faisant le tour est dans la partie du pourtour (13) extérieur de la saillie (10) de cadre rabattable faisant le tour constitué en section transversale à la manière d'une partie (14) d'anneau de cercle d'une épaisseur telle qu'à la fermeture du battant (2) de la fenêtre rabattable l'étanchéité (12) faisant le tour peut être pressée sur la paroi (4) intérieure et sur le collet (6) faisant le tour du cadre (3) de la fenêtre, et entoure la saillie (10) de cadre rabattable sur son pourtour (13) extérieur sous la forme de la partie (14) d'anneau de cercle.

5. Battant de fenêtre rabattable suivant la revendication 4,
**caractérisé en ce que**
l'étanchéité (12) faisant le tour est tirée au-delà de la surface du collet (6) faisant le tour vers l'intérieur en direction de la vitre (8) de la fenêtre jusqu'à une saillie (17) faisant le tour du cadre (9) rabattable.

6. Battant de fenêtre rabattable suivant l'une des revendications 4 ou 5,
**caractérisé en ce que**
l'étanchéité (12) faisant le tour est fixée en étant serrée sur le cadre (9) rabattable dans une rainure (11) profilée, faisant le tour, du côté frontal.
